# FASCICULE DE BREVET EUROPEEN

(11) **EP 0 029 786 B1**
(45) Date de publication et mention de la délivrance du brevet: **06.07.1983**
(21) Numéro de dépôt: 80401672.3
(22) Date de dépôt: 21.11.1980
(51) Int. Cl.: B21B 17/04, B21B 17/14, B21C 45/00

(54) **Procédé et dispositif pour la fabrication d'un tube d'acier sans soudure par laminage à chaud sur mandrin**
Verfahren und Vorrichtung zur Herstellung eines nahtlosen Stahlrohrs durch Warmwalzen über eine Dornstange
Process and device for producing a steel tube without welding joint by hot-rolling on a mandrel

(30) Priorité: 21.11.1979 FR 7928700
(43) Date de publication de la demande: 03.06.1981
(73) Titulaire: VALLOUREC Société Anonyme dite., F-75116 Paris (FR)
(72) Inventeur: Verdickt, Jacques, F-7500 Paris 16ème (FR)
(74) Mandataire: Schrimpf, Robert

## Description

L'invention concerne la fabrication d'un tube d'acier sans soudure par laminage à chaud sur mandrin.

Dans certains procédés de laminage à chaud sur mandrin long d'ébauches tubulaires par un laminoir continu ou similaire, où le mandrin est retenu pendant le laminage, on a pu disposer en aval du laminoir et selon le même axe de passe une ou plusieurs cages dites "d'extraction" dans lequel le tube vient en prise vers la fin de l'opération de laminage, ce qui a pour effet de l'extraire du mandrin tandis ce dernier reste maintenu en amont de laminoir (FR-A-2419776).

Bien que dans ce type d'installation, le mandrin soit alors rétracté en amont de laminoir pour entringlage de l'échauche suivante aussitôt que l'ébauche qui vient d'être laminée est dégagée, on n'est pas à l'abri d'une rupture du mandrin ou du dispositif d'accrochage qui a pour conséquence qu'une partie de tube emmandrinée traverse l'extracteur. Or, il est à noter que pour développer un effet d'extraction suffisant, les cages d'extraction doivent exercer un effort radial tel qu'il s'en suit normalement une légère diminution de diamètre du tube dont l'épaisseur n'est pas altérée. Mais, si une partie du tube vient à se présenter avec le mandrin encore à l'intérieur, les galets d'extraction ne travaillant plus à creux ont à exercer des efforts tellement considérables qu'on arrive à la rupture. Il existe des dispositifs de sécurité bien connus dans les laminoirs permettant aux cylindres des cages d'extraction de s'effacer dès que les efforts deviennent trops grands, mais l'expérience montre que ceux-ci, compte tenu des vitesses de passage du produit et des masses mises en jeu, ne fonctionnent convenablement qui si l'ouverture à prévoir reste faible, et tout juste compatible avec les faibles réductions de diamètres nécessaires pour assurer l'extraction.

Compte tenu de ce qui précède, il a toujours été considéré comme industriellement impossible de réaliser des réductions de diamètre importantes sur l'extracteur proprement dit; si le tube laminé doit subir une réduction de diamètre importantes, on ne peut donc le faire que sur un réducteur suffisamment distant de l'ensemble laminoir extracteur pour que les tubes laminés qui contiendraient encore tout ou partie de mandrin puissent être arrêtés et mis hors circuit. Les distances et temps nécessaires à cette opération de vérification et de tri éventuels sont tels que, pour les tubes laminés dans des conditions normales, la température n'est plus suffisante à l'arrivée au réducteur. Aussi les tubes laminés sont-ils systématiquement réchauffés avant réduction, d'où une perte d'énergie importante.

Dans d'autres procédés (laminoir continu) utilisant un mandrin libre ou à vitesse contrôlée avec lâcher du mandrin en fin de laminage, il est connu d'extraire le mandrin du tube laminé en dehors de l'axe de passe du laminoir, le mandrin étant envoyé vers les dispositifs de refroidissement et de recyclage tandis que le tube laminé est envoyé vers un laminoir réducteur.

Cependant, la succession des opérations (freinage et arrêt du tube emmandriné, transfert dans l'axe du démandrineur, démandrinage) est telle que l'ébauche se refroidit et n'est plus apte à subir une réduction de diamètre sans réchauffage préalable, d'où une perte appréciable d'énergie.

L'invention concerne un procédé de fabrication d'un tube d'acier sans soudure, dans lequel on lamine à chaud dans un laminoir continu une ébauche de tube emmanchée sur un mandrin, on impose au mandrin une vitesse contrôlée pendant le laminage, on sépare le tube du mandrin et on lâche le mandrin à la fin du laminage pour qu'il sorte du laminoir continu en suivant le tube (FR-A-2 198797); elle vise à éviter les inconvénients ci-dessus.

Le procédé de l'invention est caractérisé par la partie caracterisante de la revendication 1.

Ce procédé permet d'obtenir à creux des réductions importantes de diamètre et, éventuellement, d'épaisseur du tube, ces dernières étant rendues possibles par l'importance même de la réduction de diamètre, ceci dans l'axe de passe du laminoir continu à une distance très faible et sans aucune manutention du produit, de sorte que le temps qui s'écoule entre le passage d'une section considérée de produit dans le laminoir et son passage dans le réducteur est très faible et ne nécessite pas de réchauffage intermédiaire, d'où une économie d'énergie importante et une grande simplification de l'installation dont l'investissement aussi bien que le coût d'opération et d'entretient sont réduits de façon très substantielle.

Le mandrin est ensuite envoyé vers les circuits de refroidissement, de contrôle éventuel et de recyclage vers l'entrée du laminoir.

Un dispositif pour la mise en oeuvre du procédé comprend un laminoir continu, des moyens pour accompagner le mandrin à vitesse contrôlée pendant le laminage de l'ébauche, des cages de réduction en aval du laminoir continu et en ligne avec lui, des moyens pour soutenir le mandrin pendant son passage dans les cages de réduction sans contact avec les cages et des moyens pour commander l'ouverture des cages avant le passage du mandrin.

Ce dispositif peut être considéré comme la combinaison d'un laminoir continu travaillant sur mandrin long à vitesse contrôlée pendant le laminage et laché en fin de laminage, avec un laminoir réducteur particulier.

On décrira ci-après un exemple de mise en oeuvre de l'invention, en référence aux Figures de dessin joint sur lequel:
La Figure 1 est un schéma d'une installation conforme à l'invention;
La Figure 2 et la Figure 3 sont des coupes transversales schématiques de deux réalisations d'une cage du laminoir extracteur;
La Figure 4 est un diagramme espace/temps des vitesses du tube et du mandrin dans l'installation; et
La Figure 5 représente schématiquement les cages du laminoir lors de différentes phases du procédé.

Les Figures concernent le laminage sur mandrin long et la réduction dans une même chaude, c'est-à-dire sans réchauffage intermédiaire, d'un tube mince obtenu dans un procédé reproductible à retenue de mandrin contrôlée.

Par tube "mince", on désigne un tube de la gamme 100 x 4 (mm) à 250 x 7 (mm), la première et la deuxième valeurs désignant respectivement le diamètre extérieur et l'épaisseur de la paroi du tube.

Par réduction importante, on entend des valeurs du rapport diamètre sortant/diamètre entrant jusqu'à 3 et même plus.

L'installation comporte essentiellement (Figure 1) un laminoir continu 1 et un laminoir réducteur-extracteur 2 (pour réduire le tube et le séparer du mandrin) en ligne avec le laminoir continu. La distance L entre la dernière cage du laminoir continu et la première cage du laminoir réducteur-extracteur, aussi réduite que possible, est de l'ordre d'une longueur de tube, soit par exemple une distance de l'ordre de 10 mètres.

Les deux laminoirs sont en synchronisme de vitesse, la vitesse de sortie du laminoir continu étant par exemple de 2 à 5 m/s, en sorte que l'intervalle de temps entre le laminage et la réduction est généralement inférieur à la minute.

Les nombres de cages des laminoirs sont choisis en fonction des besoins, de façon connue en soi.

L'homme de métier connaît le laminoir continu et le laminoir réducteur, aussi ne décrira-t-on que les modifications apportées par la présente invention au laminoir réducteur pour la mise en oeuvre du nouveau procédé.

Ces modifications comprennent:
- des dispositifs de commande 3 pour écarter complètement et rapidement les cylindres des cages de réduction à une section de passage entre les cylindres nettement supérieure au diamètre du mandrin;
- des dispositifs mécanisés 5 de soutien du mandrin, situés entre les cages de réductions, susceptibles de venir se placer autour ou simplement au-dessous de l'axe de passe pour y maintenir le mandrin lors de son passage de telle sorte que le mandrin ne puisse à aucun moment venir au contact avec les cylindres de réduction en position ouverte, ce qui entraînerait une détérioration des surfaces de travail de mandrin et des cylindres, les rendant rapidement inaptes à un laminage correct;
- des dispositifs de détection 6 de l'arrivée du tube et du mandrin devant le laminoir réducteur 2 commandant les mécanismes 3 au moment opportun pour l'ouverture des cages 4 à la grandeur qui convient;
- des dispositifs de régulation pour régler la vitesse des cages du laminoir réducteur en relation précise avec la vitesse de celles du laminoir continu, évitant tout défaut sur le produit qui pourrait résulter d'une différence de vitesse inadéquate entre le laminoir continu et le laminoir réducteur lorsque les laminoirs sont simultanément en prise sur le tube.

Il n'est pas nécessaire de décrire en détails ces dispositifs qui sont connus en soi. Toutefois, à titre d'exemples, on décrira ci-après, en référence aux Figures 2 et 3, deux réalisations d'une cage du laminoir réducteur-extracteur.

Les Figures 2 et 3 montrent différentes réalisations d'une cage du laminoir extracteur.

La Figure 2 illustre une cage 4 du type à deux cylindres 8 et 9. Les quatre empoises 10 coulissent dans des lumières ménagées dans la cage.

Un coin double 11 et une pièce analogue 12 respectivement pour la partie haute et basse de la cage permettent de rapprocher ou d'écarter les cylindres 8 et 9 sous l'action de vérins 13 et 14. La position rapprochée correspond à la réduction et au démandrinage qui s'ensuit, la position écartée au passage du mandrin à travers le laminoir extracteur.

Au cas où le mandrin serait "avalé", l'effort anormal provoquerait une montée de pression dans les vérins 13 et 14 et une soupape de décharge s'ouvrirait. Par double sécurité, des boîtes à casser 15 sont intercalées entre les vis de serrage 16 et la face d'appui.

La Figure 3 représente une cage 4 du type à trois cylindres 17, 18, 19.

Les roulements de cylindres sont logés dans des empoises 20 coulissantes.

Trois coins doubles pentés 21, 22, 23 permettent de rapprocher ou d'éloigner respectivement les cylindres 17, 18, 19.

La position rapprochée correspond à l'opération de réduction et de démandrinage qui s'en suit alors que la position écartée correspond au passage du mandrin dans le laminoir extracteur.

Trois vérins 24, 25, 26 assurent les mouvements en question.

Au cas où le mandrin serait avalé, l'effort anormal provoquerait une montée de pression dans les vérins et l'ouverture d'une soupape de décharge.

On remarquera que les cages s'ouvrent automatiquement si l'arrière du mandrin dépasse par accident une certaine position.

Le graphique de la Figure 4 permet de comparer les déplacements relatifs du mandrin et de l'ébauche E (qui deviendra le tube T) lors du laminage puis de la réduction du tube.

Pour tout ce qui concerne le laminage de l'ébauche dans le laminoir continu, on peut se reporter au FR-A-2 198 797 qui décrit un procédé de fabrication d'un tube métallique sans soudure, dans un laminoir continu, sur mandrin. Dans ce procédé, comme dans le cas présent, le mandrin M est d'abord retenu de façon à avancer avec une vitesse contrôlée, par exemple à vitesse constante, puis il est libéré, lorsque l'opération de laminage est terminée, pour sortir du laminoir continu à la suite de l'ébauche devenue tube T.

Sur la Figure 4, les références ont les significations suivantes:
Al axe première cage du laminoir continu
A2 axe dernière cage du laminoir continu
A3 : axe première cage du réducteur-extracteur
A4 : axe dernière cage du réducteur-extracteur
TA : durée d'approche et de remplissage du laminoir continu
TV : durée de sortie du tube du laminoir continu
TE durée d'extraction du mandrin hors du tube
VM : vitesse du mandrin durant le laminage
VSLC : vitesse de sortie du tube du laminoir continu
VSLR : vitesse de sortie du tube du laminoir réducteur-extracteur
VEM : vitesse d'évacuation du mandrin.

On voit sur la Figure que:
a) on impose au mandrin une vitesse contrôlée (ici constante) VM pendant le laminage;
b) on commence la réduction de l'ébauche du tube avant la fin du laminage (point X);
c) on achève la réduction du tube (point Y) avant de lâcher le mandrin (point Z).

La Figure 5 représente des schémas (a), (b), et (c) des dispositions relatives des cylindres des cages du laminoir réducteur-extracteur (supposé à trois cages), du tube T et du mandrin M, respectivement au cours des phases 1, Il et III de la Figure 4:
schéma (a): laminage de l'ébauche sur le mandrin et, simultanément, réduction du tube,
schéma (b): extraction et réduction du tube,
schéma (c): passage du mandrin dans le laminoir réducteur-extracteur.

Le laminoir extracteur comprend de préférence un nombre élevé de cages et, par exemple, au moins cinq cages, comme cela a été représenté sur la Figure 1. Sur la Figure 5, on a représenté seulement les deux cages extrêmes et la cage centrale de ce laminoir pour la commodité de la figure mais on comprendra qu'il s'agit bien d'un laminoir à cinq cages comme dans le cas de la Figure 1.

## Revendications

1. Un procédé de fabrication d'un tube d'acier sans soudure, dans lequel on lamine à chaud dans un laminoir continu une ébauche de tube emmanchée sur un mandrin, on impose au mandrin une vitesse contrôlée pendant le laminage, on sépare le tube du mandrin et on lâche le mandrin à la fin du laminage pour qu'il sorte du laminoir continu en suivant le tube, caractérisé en ce qu'on commence une réduction du tube (T) dans un laminoir réducteur situé dans le prolongement de l'axe du laminoir (1) cette réduction étant effectuée dans une zone du tube où il n'y a plus de mandrin (M), avant la fin du laminage du tube, par passage de cette zone du tube entre des cylindres (8, 9; 17, 18, 19) de cages de réduction (4) situées en aval et en ligne avec le laminoir continu (1), en ce qu'on achève la réduction du tube avant de lâcher le mandrin et avant que le mandrin qui suit le tube se présente devant ces cages (4), et en ce qu'on commande l'ouverture des cages (4) avant de faire passer le mandrin à travers lesdits cylindres, pour éviter tout contact du mandrin avec les surfaces de travail desdits cylindres.

2. Un procédé selon la revendication 1, caractérisé en ce qu'on commande l'ouverture des cages (4) avant de lâcher le mandrin.

3. Un dispositif pour la mise en oeuvre d'un procédé selon la revendication 1 ou 2, qui comprend un laminoir continu et des moyens pour acompagner le mandrin à vitesse contrôlée pendant le laminage de l'ébauche, caractérisé en ce qu'il comprend des cages (4) de réduction du tube (T) en aval du laminoir continu (1) et en ligne avec lui, des moyens (5) pour soutenir le mandrin (M) pendant son passage dans les cages de réduction (4) sans contact avec les cylindres moyens (8, 9; 17, 18, 19) de ces cages et des moyens (3) pour commander l'ouverture des cages (4) avant le passage du mandrin (M).

4. Un dispositif selon la revendication 3, caractérisé en ce qu'il comprend des dispositifs de détection (6) de l'arrivée du tube et du mandrin devant les cages de réduction (4) pour commander les moyens (3) qui commandent l'ouverture des cages (4).

5. Les tubes d'acier sans soudure fabriqués selon un procédé suivant la revendication 1 ou 2 ou fabriqués au moyen d'un dispositif selon la revendication 3 ou 4.

6. Les tubes d'acier sans soudure selon la revendication 5, caractérisée en ce qu'ils font partie de la gamme 100 x 4 à 250 x 7 mm.

7. Les tubes d'acier sans soudure selon l'une des revendications 5 et 6, caractérisés en ce que le rapport de réduction (diamètre sortant/diamètre entrant) est de 3 ou davantage.

## Claims

1. A process for the production of a seamless steel tube, in which a tube billet carried onto a mandrel is hot-rolled in a continuous rolling mill, a controlled speed is imposed on the mandrel during rolling, the tube is separated from the mandrel and the mandrel is released at the end of the rolling operation so that it exists from the continuous rolling mill following the tube, characterized in that the operation of reducing the tube (T) is commenced in a reducing rolling mill located on the extension of the axis of the rolling mill (1), this reduction being carried out in a zone of the tube in which the mandrel (M) is no longer present, before the end of the rolling of the billet, by the passage through this zone of the tube between cylinders (8,9; 17, 18, 19) of reduction stands (4) situated downstream of and aligned with the continuous rolling mill (1), and the tube is reduced before the mandrel is released and before the mandrel which follows the tube arrives in front of these cages (4), and the opening of the cages (4) is caused to occur before the mandrel is passed through said cylinders to avoid any contact between the mandrel and the working surfaces of said cylinders.

2. A process according to claim 1, characterized in that the opening of the stands (4) is caused to occur before the mandrel is released.

3. A device for effecting a process according to claim 1 or 2, which comprises a continuous rolling mill and means for accompanying the mandrel at a controlled speed while the tube billet is rolled, characterized in that it comprises stands (4) for reducing the tube (T) downstream of the continuous rolling mill (1) and aligned therewith, means (5) for supporting the mandrel (M) during its passage into the reduction stands (4) without contact with the middle cylinders (8,9; 17, 18, 19) of these stands and means (3) for causing the opening of the stands (4) to occur before the passage of the mandrel (M).

4. A device according to claim 3, characterized in that it comprises devices (6) for detecting the arrival of the tube and of the mandrel in front of the reduction stands (4) to operate the means (3) which cause the stands (4) to open.

5. Seamless steel tubes which are produced by a process according to claim 1 or 2 are produced by means of a device according to claim 3 or 4.

6. Seamless steel tubes according to claim 5, characterized in that their dimensions range from 100 x 4 to 250 x 7 mm.

7. Seamless steel tubes according to one of claims 5 and 6, characterized in that the reduction ratio (exiting diameter/entering diameter) is 3 or more.

## Patentansprüche

1. Verfahren zur Herstellung eines nahtlosen Stahlrohres, bei dem eine über einen Dorn geschobene Rohrluppe in einem kontinuierlichen Walzwerk warmgewalzt wird, dem Dorn eine während des Walzvorganges kontrollierte Geschwindigkeit vorgeschrieben wird, das Rohr vom dorn getrennt und der Dorn am Ende des Walzvorganges losgelassen wird, sodaß er das kontinuierliche Walzwerk verläßt und dem Rohr folgt, dadurch gekennzeichnet, daß in einem in der Verlängerung der Achse des Walzwerkes (1) angeordneten Reduktionswalzwerk eine Reduktion des Rohres (T) beginnt, wobei diese Reduktion vor Beendigung der Rohrwalzung in einem Rohrabschnitt erfolgt, in dem sich kein Dorn (M) befindet, und dieser Rohrabschnitt zwischen Walzen (8, 9; 17, 18, 19) des Reduzierkäfigs (4) durchgeführt wird, die dem kontinuierlichen Walzwerk (2) nachgeschaltet und mit diesem mitlaufen, daß die Reduktion des Rohres abgeschlossen ist, bevor der Dorn losgelassen wird und bevor sich der Dorn, der dem Rohr folgt, vor den Käfigen (4) befindet, und daß das Öffnen der Kafige (4) vor dem Durchgang des Dornes durch die genannten Walzen Bewirkt wird, um jeden Kontakt zwischen dem Dorn und den Arbeitsflächen der genannten Walzen zu verhindern.

2. Ein Verfahren nach Anspruch 1, dadurch gekennzeichnet, daß des Öffnen der Käfige (4) vor Loslassen des Dornes bewirkt wird.

3. Eine Vorrichtung zur Durchführung des Verfahrens nach Anspruch 1 oder 2, mit einem kontinuierlichen Walzwerk und Einrichtungen, die mit dem Dorn mit der während der Walzung der Luppe kontrollierten Geschwindigkeit mitlaufen, dadurch gekennzeichnet, daß sie Reduktionskäfige (4) für das Rohr (T) umfaßt, die dem kontinuierlichen Walzwerk (1) nachgeschaltet und mit diesem mitlaufen, weiters Einrichtungen (5) zur Halterung des Dornes (M) während seiner Bewegung durch die Reduktionskäfige (4) ohne Kontakt mit den Walzen (8,9; 17, 18, 19) dieser Käfige, und Einrichtungen (3), die das Öffnen dieser Käfige (4) vor dem Durchgang des Dornes (M) bewirken.

4. Eine Vorrichtung nach Anspruch 3, dadurch gekennzeichnet, daß sie Einrichtungen (6) aufweist, die feststellen, wenn sich das Rohr und der Dorn vor den Reduktionskäfigen (4) befinden, um die Einrichtungen (3) zu betätigen, die das Öffnen der Käfige (4) bewirken.

5. Nahtlose Stahlrohre hergestellt nach einem Verfahren nach Anspruch 1 oder 2 oder mit Hilfe einer Vorrichtung nach Anspurch 3 oder 4.

6. Nahtlose Stahlrohre nach Anspruch 5, dadurch gekennzeichnet, daß sie einem Größenbereich zwischen 100 x 4 und 250 x 7 mm angehören.

7. Nahtlose Stahlrohre nach einem der Ansprüche 5 und 6, dadurch gekennzeichnet, daß das Reduktionsverhältnis (Ausgangsdurchmesser/Eingangsdurchmesser) 3 oder mehr beträgt.
